# EUROPÄISCHE PATENTSCHRIFT

(11) **EP 1 232 588 B1**
(45) Veröffentlichungstag und Bekanntmachung des Hinweises auf die Patenterteilung: **15.10.2003**
(21) Anmeldenummer: 00984902.7
(22) Anmeldetag: 24.11.2000
(51) Int. Cl.: B65D 1/26

(54) **TEELICHTBEHÄLTER**
TEA LIGHT RECEPTACLE
GODET POUR BOUGIE DE CHAUFFE-PLATS

(30) Priorität: 24.11.1999 DE 19956546
(43) Veröffentlichungstag der Anmeldung: 21.08.2002
(73) Patentinhaber: Cremer, Karl-Heinz, 50181 Bedburg (DE)
(72) Erfinder: Cremer, Karl-Heinz, 50181 Bedburg (DE)
(74) Vertreter: Stute, Ivo, Dipl.-Ing.
(86) Internationale Anmeldenummer: DE0004164
(87) Internationale Veröffentlichungsnummer: WO01039407

(56) Entgegenhaltungen:
- DE-A- 2 201 913
- DE-A- 19 508 962
- DE-C- 19 548 958
- US-A- 3 850 340
- US-A- 5 980 241
- PATENT ABSTRACTS OF JAPAN vol. 015, no. 506 (E-1148), 20. Dezember 1991 (1991-12-20) & JP 03 222285 A (NEC KANSAI LTD), 1. Oktober 1991 (1991-10-01)

## Beschreibung

Die Erfindung betrifft einen Teelichtbehälter mit einem Boden und einer Seitenwandung, wobei an der Unterseite des Bodens mindestens zwei Fußelemente angeordnet sind.

Teelichtbehälter sind seit langem bekannt und werden seit Jahrzehnten in nahezu unveränderter Form hergestellt. Jährlich werden sie in Milliarden Stückzahlen produziert. Sie weisen einen Boden sowie eine zylindrischen Seitenwandung auf. An der Unterseite des Bodens sind üblicherweise vier kreisförmige Wölbungen als Fußelemente angeordnet. Mit diesen Fußelementen wird die Auftstandsfläche des Teelichtbehälters auf ein Minimum reduziert, so daß entlang des Bodens Luft zirkulieren und dadurch Wärme, die vom geschmolzenen Wachs eines brennenden Teelichts auf den Teelichtbehälter übergeht, abgeführt werden kann.

Teelichtbehälter werden in der Regel aus einer wenige µm dicken Weißblechfolie gestanzt und tiefgezogen. Damit die beim Stanzen entstehenden scharfkantigen Ränder nicht zu Verletzungen führen, werden sie einmal gefalzt. Hiermit wird gleichzeitig erreicht, daß der obere Rand der Teelichtbehälter aufgrund seiner größeren Dicke ein wenig stabiler gegen eine Verformung wird.

Dennoch sind die Seitenwandungen der bekannten Teelichtbehälter äußerst flexibel, was insbesondere beim Einsetzen der Teelichtkerzen in den Teelichtbehälter von Nachteil ist, da der Teelichtbehälter besonders eingefaßt sein muß, damit er seinen kreisrunden Querschnitt beibehält.
Ein weiterer Nachteil der bekannten Teelichtbehälter besteht darin, daß sie sehr viel Platz in Anspruch nehmen und dadurch die Transportkosten je Stück vergleichsweise hoch sind.

Siehe als Beispiel das Dokument DE-C-195 48 958. Demgegenüber besteht die Aufgabe, einen Teelichtbehälter so auszugestalten, daß die Produktion der Teelichter vereinfacht und die Stückkosten eines Teelichts reduziert werden können.

Diese Aufgabe wird zum einen dadurch gelöst, daß an der Oberkante der Seitenwand ein umlaufender, gegenüber der Seitenwandung abgewinkelter Steg angeordnet ist. Hiermit wird erreicht, daß der Teelichtbehälter im Vergleich zu vorbekannten Ausführungen formstabil bleibt. Somit kann auf einen aufwendigen Greif- und Haltemechanismus bei einer automatischen Befüllung der Teelichtbehälter mit Teelichtkerzen verzichtet werden. Außerdem bietet der umlaufende Steg neben der Stabilisierung des Behälters den weiteren Vorteil, daß der Teelichtbehälter bei der automatischen Befüllung daran gegriffen und positioniert werden kann.
Darüber hinaus besteht auch im Gebrauch von mit erfindungsgemäßen Teelichtbehältern ausgestatteten Teelichtern der Vorteil, daß sie an dem umlaufenden Steg sehr leicht gegriffen werden können. Dies erleichtert das Herausnehmen der Teelichter aus Teelichthaltern, beispielsweise von Rechauds, auf deren Boden die Teelichter üblicherweise aufsitzen, wobei der obere Rand den oberen Rand des Teelichtes regelmäßig überragt. Mit dem erfindungsgemäßen Teelichtbehälter kann das Teelicht mit seinem umlaufenden Steg auf der Oberkante eines solchen Teelichthalters aufsitzen.

Diese Aufgabe wird auch dadurch gelöst, daß die Seitenwandung konisch nach oben hin aufgeweitet ist. Hiermit wird erreicht, daß eine Vielzahl von Teelichtbehältern ineinander gesteckt werden können. Hierdurch werden die Transportkosten erheblich reduziert, da gegenüber herkömmlichen Teelichtbehältern auf den gleichen Raum ein Vielfaches an erfindungsgemäßen Teelichtbehältern transportiert werden kann. Dies ist vor allem insofern von Interesse, als die Produktionsstätten für Teelichtbehälter regelmäßig andere sind als die, in denen die Teelichtkerzen gegossen, mit einem Docht versehen und in die Teelichtbehälter eingesetzt werden.

Bei einem Teelichtbehälter mit konisch sich nach oben aufweitenden Seitenwandungen beträgt der von der Seitenwandung und dem Boden eingeschlossene Winkel bevorzugt zwischen 95° und 105°, insbesondere 100°. Bei einem solchen Winkel lassen sich die Teelichtbehälter problemlos ineinanderstecken oder wieder voneinander trennen, ohne daß sich der Durchmesser der Seitenwandung am Boden von dem Durchmesser im Bereich der Öffnung an seiner Oberseite wesentlich voneinander unterscheidet.

Die Verwendung von einem metallischen Werkstoff für die Teelichtbehälter, insbesondere von Weißblech oder von Aluminium, ist insofern von Vorteil, als er feuerfest ist und im Tiefziehverfahren besonders kostengünstig umformbar ist.

Der Teelichtbehälter ist vor allem dann besonders einfach durch Tiefziehen herzustellen, wenn er rotationssymmetrisch ist, da er dann mit einem Stempel innerhalb eines Arbeitsschrittes geformt werden kann. Es sind aber auch andere Formen denkbar.

Auch ist es von Vorteil, wenn der Rand des Steges gefalzt ist. Somit können scharfe Kanten, die beim Ausstanzen des Materials aus der Metallfolie entstehen und zu Schnittverletzungen führen können, entschärft werden.

Der Rand des Steges kann dabei insbesondere wulstartig ausgebildet sein, beispielsweise indem der Rand des Steges doppelt gefalzt ist. Hierdurch bekommt der Steg einerseits eine höhere Eigensteifigkeit.
Andererseits kann der Wulst, sofern er sich über die Oberseite des Steges hinaus wölbt, als Einfassung für ein Folienmaterial dienen, das auf dem Steg aufliegt und mit dem die Öffnung des Teelichtbehälters abgedeckt ist. Mit einer solchen Abdeckung können insbesondere Teelichter als Duftkerzen, die einen mit Aroma versehenen Wachs aufweisen, gegen ein vorzeitiges Entweichen des Aromas geschützt werden.

Das Folienmaterial kann auf einfache Weise auf der Oberseite des Steges befestigt werden, wenn mindestens die der Folie zugewandte Oberfläche des Steges mit einem Thermokleber. insbesondere mit einem Siegellack, versehen ist. Wird die Folie auf die Oberfläche der Stege aufgelegt und der Thermokleber erhitzt und danach abgekühlt, ist die Folie lösbar, aber aromadicht mit dem Steg verbunden.

Ist die Folie mit einer Öffnung versehen, besteht der Vorteil, daß ein Käufer den Duft des Teelichts riechen kann. Zwar wird hierdurch das Entweichen des Aromas nicht vollständig vermieden wie bei einer vollständig geschlossenen Folie, ein Entweichen des Aromas wird jedoch wirksam reduziert.

Im folgenden wird die Erfindung anhand von Figuren dargestellt,, die ein bevorzugtes Beispiel eines Teelichtbehälters und ein bevorzugtes Beispiel einer Folie zum Abdekken des Teelichtbehälters zeigen.

Es zeigt
- Figur 1: einen Teelichtbehälter in Aufsicht,
- Figur 2: den Teelichtbehälter in einer Seitenansicht, und
- Figur 3: eine Folie zum Abdecken der Öffnung des Teelichtbehälters in Aufsicht.

Der in den Figuren 1 und 2 dargestellte Teelichtbehälter weist einen kreisförmigen Boden **1** und eine Seitenwandung **2** auf, die sich ausgehend vom Boden **1** nach oben zur kreisrunden Öffnung des Teelichtbehälters hin konisch aufweitet. Der Boden **1** weist vier Auswölbungen **3**ₐ, **3**_{b}, **3**_{c}, **3**_{d} als Fußelemente auf, auf denen der Teelichtbehälter steht. Die Seitenwandung **2** schließt mit dem Boden **1** in radialer Richtung einen Winkel von ca. 100° ein. Der Boden ist profiliert und weist in seiner Mitte eine kreisförmige, leicht abgesenkte Ebene **1**_{**a**} ebenso wie eine ringförmige, konzentrisch im Randbereich angeordnete Vertiefung **1**_{**b**} auf, die eine den Boden versteifende Wirkung haben können.

An die Oberkante der Seitenwandung schließt sich ein umlaufender, waagerecht in Richtung von der Öffnung weg angeordneter Steg **4** an. Der Steg **4** weist eine Breite auf, die in etwa 8 % des Durchmessers des Bodens und ca. 18 % der Höhe der Seitenwandung entspricht. Die Außenkante des Steges ist mit einem runden Wulst **5** versehen, an der der Rand des Steges **4** doppelt gefalzt ist. Der Wulst **5** ragt über die Oberseite des Steges **4** hinaus.

Ein solcher Teelichtbehälter kann insbesondere aus einer Metallfolie aus Weißblech oder Aluminium ausgestanzt und tiefgezogen werden. Die Außenseite des Teelichtbehälters ist dabei in der Regel mit einer Lackbeschichtung überzogen, ebenso wie die Innenseite.

Die Lackschicht der Innenseite kann dabei thermoklebende Eigenschaften aufweisen wie die von Siegellack. Damit kann, nachdem die Teelichtkerze in den Teelichtbehälter eingesetzt worden ist, eine Folie zum Abdecken der Öffnung des Teelichtbehälters aufgebracht werden, indem die auf dem Steg aufliegende Folie und der Steg erhitzt, die Folie angedrückt und Folie und Steg danach wieder abgekühlt werden.

Ein Beispiel für eine solche Folie **6** zum Abdecken der Öffnung des Teelichtbehälters ist in Figur 3 dargestellt. Sie ist im wesentlichen kreisförmig ausgebildet, wobei der Radius dem Innendurchmesser der am Außenrand des Stegs **4** umlaufenden Wulst **5** entspricht. An einer Seite weist sie eine Lasche **7** auf, die, wenn die Folie auf dem Teelichtbehälter angeordnet ist, über den Steg hinausragt. Mithilfe der Lasche **7** kann die Folie **6** von dem Teelichtbehälter abgezogen werden.

Die Folie **6** weist eine sich um ihre Mitte herum erstreckende, kreisrunde Öffnung **8** auf. Diese Öffnung dient insbesondere bei mit Duftwachs versehenen Teelichtern dazu, daß der Käufer den Duft der Kerzen riechen kann.

## Patentansprüche

1. Teelichibehälter mit einem Boden (1) und einer Seitenwandung (2), wobei an der Unterseite des Bodens (1) mindestens zwei Fußelemente (3ₐ, 3_{b}, 3_{c}, 3_{d}) angeordnet sind, **dadurch gekennzeichnet, daß** an der Oberkante der Seitenwandung (2) ein umlaufender, gegenüber der Seitenwandung (2) abgewinkelter Steg (4) angeordnet ist, und dass die Seitenwandung (2) konisch nach oben hin aufgeweitet ist.

2. Teelichtbehälter nach Anspruch 1, **dadurch gekennzeichnet, daß** der von der Seitenwandung (2) und Boden (1) eingeschlossene Winkel zwischen 95° und 105°, insbesondere 100° beträgt.

3. Teelichtbehälter nach Anspruch 1 oder 2, **dadurch gekennzeichnet, daß** er einstückig aus einem metallischen Werkstoff, insbesondere aus Weißblech oder Aluminium, geformt ist.

4. Teelichtbehälter nach einem der Ansprüche 1 bis 3, **dadurch gekennzeichnet, daß** er rotationssymmetrisch ist.

5. Teelichtbehälter nach einem der Ansprüche 1 bis 4, **dadurch gekennzeichnet, daß** der Rand des Steges (4) gefalzt ist.

6. Teelichtbehälter nach einem der Ansprüche 1 bis 5, **dadurch gekennzeichnet, daß** der Rand des Steges (4) wulstartig ausgebildet ist.

7. Teelichtbehälter nach einem der Ansprüche 1 bis 6, **dadurch gekennzeichnet, daß** seine Öffnung mit einer auf dem Steg (4) aufliegenden Folie (6) abgedeckt ist.

8. Teelichtbehälter nach Anspruch 7, **dadurch gekennzeichnet, dass** mindestens die der Folie (6) zugewandte Oberfläche des Steges (4) mit einem Thermokleber, insbesondere mit einem Siegellack, versehen ist.

9. Teelichtbehälter nach Anspruch 7 oder 8, **dadurch gekennzeichnet, dass** die Folie (6) mit einer Öffnung versehen ist.

## Claims

1. A tea-light container having a base (1) and a side wall (2), wherein on the underside of the base (1) there are provided at least two foot elements (3ₐ, 3_{b}, 3_{c}, 3_{d}), **characterised in that** at the upper edge of the side wail (2) there is provided a circumferential flange (4) which is bent with respect to the side wall (2), and that the side wall (2) is expanded conically upwards.

2. The tea-light container according to Claim 1, **characterised in that** the angle enclosed by the side wall (2) and base (1) is between 95° and 105°, especially 100°.

3. The tea-light container according to one of Claims 1 or 2, **characterised in that** it is formed as one piece from a metal material, especially tin plate or aluminium.

4. The tea-light container according to one of Claims 1 to 3, **characterised in that** it is rotationally symmetrical.

5. The tea-light container according to one of Claims 1 to 4, **characterised in that** the edge of the flange (4) is crimped.

6. The tea-light container according to one of Claims 1 to 5, **characterised in that** the edge of the flange (4) is constructed such that it is bead-like.

7. The tea-light container according to one of Claims 1 to 6, **characterised in that** its opening is covered with a film (6) lying on the flange (4).

8. The tea-light container according to Claim 7, **characterised in that** at least the surface of the flange (4) facing the film (6) is provided with a thermo-adhesive, especially with a sealing wax.

9. The tea-light container according to Claim 7 or 8, **characterised in that** the film (6) is provided with an opening.

## Revendications

1. Récipient de bougie pour chauffe-plats avec un fond (1) et une paroi latérale (2), moyennant quoi au moins deux éléments de pieds (3ₐ, 3_{b}, 3_{c}, 3_{d}) sont aménagés sur la face inférieure du fond (1), **caractérisé en ce que** sur le bord supérieur de la paroi latérale (2), une nervure (4) circulaire coudée par rapport à la paroi latérale (2) est aménagée, et **en ce que** la paroi latérale (2) est élargie en forme de cône vers le haut.

2. Récipient de bougie pour chauffe-plats selon la revendication 1, **caractérisé en ce que** l'angle renfermé par la paroi latérale (2) et le fond (1) soit compris entre 95° et 105°, et en particulier 100°.

3. Récipient de bougie pour chauffe-plats selon l'une quelconque des revendications 1 ou 2, **caractérisé en ce qu'**il soit formé d'une seule pièce à partir d'une matière première métallique, en particulier du fer-blanc ou de l'aluminium.

4. Récipient de bougie pour chauffe-plats selon l'une quelconque des revendications 1 à 3, **caractérisé en ce qu'**il soit à symétrie de révolution.

5. Récipient de bougie pour chauffe-plats selon l'une quelconque des revendications 1 à 4, **caractérisée en ce que** le bord de la nervure (4) soit serti.

6. Récipient de bougie pour chauffe-plats selon l'une quelconque des revendications 1 à 5, **caractérisé en ce que** le bord de la nervure (4) soit développé à la manière d'un renflement.

7. Récipient de bougie pour chauffe-plats selon l'une quelconque des revendications 1 à 6, **caractérisé en ce que** son ouverture soit recouverte par une feuille (6) en applique sur la nervure (4).

8. Récipient de bougie pour chauffe-plats selon la revendication 7, **caractérisé en ce qu'**au moins la surface de la nervure (4) tournée vers la feuille (6) soit pourvue d'une colle thermique, et en particulier d'une cire à cacheter.

9. Récipient de bougie pour chauffe-plat selon l'une quelconque des revendications 7 ou 8, **caractérisé en ce que** la feuille (6) soit pourvue d'une ouverture.
